# EUROPÄISCHE PATENTSCHRIFT

(11) **EP 0 177 667 B1**
(45) Veröffentlichungstag und Bekanntmachung des Hinweises auf die Patenterteilung: **25.04.1990**
(21) Anmeldenummer: 85103578.2
(22) Anmeldetag: 26.03.1985
(51) Int. Cl.: F23J 15/00

(54) **Einrichtung zur Verbesserung der Strömungsumlenkung von Rauchgas und der Flugascheabscheidung in einem Mehrzugkessel**
Device for improving the flow deviation of flue gas and the fly ash separation in a multi-draft boiler
Dispositif pour la déviation d'écoulement de gaz de fumée et de la séparation de cendres volantes dans une chaudière à plusieurs évents

(30) Priorität: 18.05.1984 CH 2467/84
(43) Veröffentlichungstag der Anmeldung: 16.04.1986
(73) Patentinhaber: VON ROLL AG, 4563 Gerlafingen (CH)
(72) Erfinder: Schulz, Georg, CH-8049 Zürich (CH); Jachimowski, Alexander, CH-8450 Andelfingen (CH)
(74) Vertreter: EGLI-EUROPEAN PATENT ATTORNEYS

(56) Entgegenhaltungen:
- DD-A- 117 274
- DE-A- 2 805 671
- DE-B- 2 140 167

## Beschreibung

Die Erfindung liegt auf dem Gebiet der Reinigung von Rauchgasen, insbesondere von Rauchgasen aus Abfallverbrennungsöfen, und betrifft eine Einrichtung zur Schaffung einer homogen verteilten und gerichteten Rauchgasströmung nach einer Strömungsumlenkung und zur Flugascheabscheidung in einem Mehrzugkessel.

Die Rauchgasleitung durch einen Mehrzugkessel bringt, gegenüber einer solchen in einem sog. "Einzugkessel", eine ganz ihr eigene Problematik, nämlich die der u.U. mehrfachen Umlenkung des Rauchgasstromes in die nacheinander geschalteten vertekalen Zuge. Es sind also im wesentlichen 180 grad Umlenkungen mit allen bekannten gasdynamischen Schwierigkeiten, vermehrt um die Problems, die entstehen, wenn es sich um Feststoff/Gas-Gemische, also Rauchgase, oder um Feststoff/Flussigkeit/Gas-Gemische, für die es keine eigentliche Bezeichnung gibt. Im Rauchgas handelt es sich in den seltensten Fällen um einen eigentlichen Rauch, meistens sind es "Nebel-Rauche", wobei der Flüssiganteil nicht selten durch den flüssigen Aggregetzustand des Feststoffanteils gebildet wird. Die einzelnen Phasen sind nicht nur temperatur- sondern auch noch, von der Anzahl der eingemischten Komponenten her gesehen, konzentrationsabhängig. So treten je nach Rauchgasgeschindigkeit und Feststoffanteil an im Rauchgasstrom angeordneten Aggregaten Erosionen, und bei Flüssigphasen-Anteilen durch bspw. haftende Verschautzung auch Korrosionen auf.

Sehr störend und kostspielig sind die sog. einseitigen Abnützungen an solchen Agrregaten. Das sind Schäden, bei denen im Extremfall eine Seite des Aggregats, die weniger angestromt ist, praktisch unbeschädigt bleibt, während die der Strömung stark ausgesetzte Seite durch Erosion und Korrosion derart beschädigt ist, dass ein Ersatz, meist des ganzen Aggregats vorgesehen werden muss.

Dieses Problem wird bspw. gemäss der DE-OS 28 05 671 zu lösen versucht, indem man in der unteren Umlenkung von einem Vertikalzug in den anderen eine den Rauchgasstrom in zwei Teilströme aufteilende Lenkwand zusammen mit zwei weiteren, den Rauchgasstrom trimmenden Lenknasen anbringt. Diese Massnahme verbessert die Strömungsverhältnisse in der Umlenkung wohl, ist aber als solche sehr stark von einer ganzen Anzahl "Vorbedingungen" abhängig, um optimal wirken zu können. Mit andern Worten: es fehlt ihr nach dem Festlegen von Dimension und Anordnung zum Zug, Umlenkung und Aggregat eine gewisse Wirkungsbreite, um mit den veränderlichen Bedingungen in einem Rauchgaszug fertig zu werden.

Aus DD-A-117 274 ist ein Schaufelgitter in einer Strömungsumlenkung dargestellt, das im wesentlichen aus zwei Schaufelgitterteilen, davon der eine im Bereich des Abwärtszuges und der andere im Bereich des Aufwärtszuges, zusammengesetzt ist. Der Einbau eines solchen Schaufelgitters ist jedoch aufwendig. Da zudem die Schaufein entsprechend der Strömung angeordnet sind, fehlt eine gewisse Wirkungsbreite, um den veränderlichen Bedingungen im Betrieb zu genügen.

Es ist also Aufgabe der Erfindung, in der Einströmzone des strömungsmässig aufwärtsvertikalen Zuges, wo üblicherweise solche Aggregate_{'} wie Wärmeaustäuscher etc. angeordnet sind, eine über den Querschnitt des Zuges im wesentlichen homogen verteilte und gerichtete Rauchgasstromung herzustellen, sodass die Anstromung der nachfolgenderi Aggregate auch bei wechselnden Einströmbedingungen möglichst gleichmässig erfolgt.

Ferner ist es Aufgabe der Erfindung, einen erhöhten Flugascheaustrag während der Rauchgasumlenkung herbeizuführen.

Die Aufgabe wird gemäss der Erfindung dadurch gelöst, dass die Schaufeln (S1, S2,...Sn) des Schaufelgitters im Uebergangsbereich des Aufwärtszuges (A) angeordnet und eben mit geradem Profil ausgebildet sind sowie zur Strömung der Rauchgaspartikel einen Anstellwinkel von kleiner oder gleich 90° und zur Richtung der Schwerkraft der Rauchgaspartikel einen Neigungswinkel von kleiner oder gleich 45° aufweisen.

Bevorzugte Ausführungsformen der Erfindung werden nun anhand der nachfolgend aufgeführten Figuren eingehend diskutiert Es zeigen:
Figur 1 eine Rauchgasumlenkung ohne Lenkorgane gemäss Stand der Technik (Fig. 1 der obigen DE-OS)
Figur 2 eine Rauchgasumlenkung mit Lenkorganen gemäss Stand der Technik (Fig. 3 derselben DE-OS)
Figur 3A eine Geschwindigkeitsverteilung in einer Rauchgasumlenkung ohne Lenkorgane.
Figur 3B eine Geschwindigkeitsverteilung in einer Rauchgasumlenkung mit einem Schaufelgitter gemäss Erfindung.
Figur 4 ein erstes Ausführungsbeispiel gemäss Erfindung.
Figur 5 ein zweites Ausführungsbeispiel gemäss Erfindung.

Die Rauchgasumlenkung, wie sie die Figuren 1 und 2 darstellen, zeigen im wesentlichen den Unterschied einer Umlenkung ohne und mit Lankorganen, welche Lankorgane zum Zweck eingebaut werden, um die Wirbelbildung bei einer solchen Umlenkung zu verhindern. Die Aufgabe dieses gezeigten Lenkorgans gemäss Stand der Technik ist es, eine Gleichströmung nach der Umlenkung zu erreichen. Wie in der zugehörigen DE-OS 28,05,671 beschrieben, ist in den Rauchgasumlenkungen ohne Lenkorgane, eine ungleichmässige, einseitige Belastung der nachgeschalteten Aggregate zu erwarten. Figur 2 zeigt einen Versuch, diese unerwunschten Strömungsverhältnisse mittels eines ersten Lenkorgans in Form einer Platte 16 und eines weiteren Lenkorgans in Form eines in bestimmter Position angeordneten Vorsprunges 18 zu unterdrucken. Es bestätigte sich jedoch, dass diese Anordnung nur in einem bestimmten Bereich von strömungsbestimmenden Variablen zufriedenstellend arbeitet und ausserhalb dieses Bereiches in empirischer Manier weitere dritte und vierte, meist ganz verschieden ausgelegte Lenkorgane dort angeordnet werden müssen, wo sie den gewünschten Effekt erzielen. Dies führte zu "nichtallgemeinen", d.h. jeweils massgeschneiderten Anordnungen von ebenso verschieden geformten Lenkorganen.

Die Erfindung lehrt hier eine allgemeinere Lösung, die lediglich in verschiedenen Ausführungsformen Unterschiede zeigt, ohne dabei das Grundkonzept zu verlassen. Um dies zu diskutieren, dienen die beiden Fluoren 3A und 3B.

Figur 3A zeigt in Anlehnung an Figur 1 ein Strömungsbild in einer Rauchgasumlenkung ohne Lenkorgane. Im Vertikalzug 30 mit einer Trennwand M, strömt bei E das Rauchgas durch den Abwärtszug in Pfeilrichtung zur Umlenkung U, mit einem (mittleren) Umlenkradius R durch diese hindurch und in Pfeilrichtung bei A aus der Umlenkung U in den Aufwärtszug. Die Grenzbereiche der Strömung sind mit Ge bezeichnet. In den Aufwärtszug eingeziechnet ist ein Geschwindigkeitsdiagramm: V=F(x); x ist die Breite des Aufwärtszuges. Aus Kontinuitätsgründen bleibt das V-Profil in der feinwirbeligen Gleichströmung nach der Umlenkung U im wesentlichen erhalten. Figur 3B zeigt, aus der gleichen Ueberlegung heraus das Strömungsbild in einer Rauchgasumlenkung mit einem Schaufelgitter, wie es die Erfindung lehrt. Das Schaufelgitter weist allgemein n Schaufeln auf, zugunsten einer klaren Darstellung in Figur 3B lediglich deren zwei. Durch n Schaufeln des Schaufelgitters wird die Strömung proportional in n+1 Einzelströmungen aufgeteilt. Jeder einzelne dieser Teilströme verhält sich im wesentlichen gleich wie die Strömung gemäss Figur 3A, d.h., jeder Teilstrom zeigt des gleiche oder zumindest sehr ähnliche Strömungsprofil.

Das Rauchgas strömt durch den Abwärtszug bei E in die Umlenkung mit dem Schaufelgitter S1/S2/.../Sn und bei A in n+1 Teilströme aufgeteilt in den Aufwärtszug. Die jetzt mehrfach vorkommenden Grenzbereiche der Strömungen sind mit G1, G2, G3 usf. bezeichnet. Die (mittleren) Umlenkradien an der Trennwand M und den Schaufeln sind nun r<R bzw. r=R/(n+1). Ueber die Breite des Aufwärtszuges ist das resultierende Strömungsprofil V=F(x) gezeichnet. Die im praktischen Versuch bestätigte "Homogenisierung" der (n+1)-Ausgangsströmung mit dem (n+1)-Geschwindigkeitsprofil, zeigt eine markante Verbesserung zum Stand der Technik gemäss Figur 3 der DE-OS 28,05,671.

Wird in einer weiteren Betrachtung die Strömung als Partikelstrom verstanden, so gelten bezogen auf n Schaufeln des Schaufelgitters folgende Beziehungen:

Die Zentrifugalkrafte die auf die Staubteilchen wirken sind

F(zentr.)=m(w.w)/r: mit w=V/r und r=R/n+1
===> F(zentr.)=m(V.V).1(n+1/R)
===> F(zentr.) proportional zu n+1
===> Die Abscheidung wird um n+1 verbessert
   mit
   m=Partikelmasse:
   w=_{R}otₐtᵢonsgeschwindigkₑᵢt der abgelenkten Strömung
   v=Strömungsgeschwindigkeit

Nebst der Verbesserung des Strömungsbildes, wie oben ausgeführt, resultiert also auch eine Verbesserung der Abscheidung von Rauchgaspartikeln aus dem Rauchgasstrom.

Aus der Theorie der Schaufelgitter für Strömungsmaschinen kommt der Form der Schaufeln oder Flügel des Schaufelgitters eine erhebliche Bedeutung zu. Das Schaufelgitter, auch Flügelreihe genannt, leitet sich im einzelnen vom Tragflügel ab: der Druckabfall (oder Druckanstieg) im Gitter ist funktionell mit der Form des Flügels verknüpft. Für die Abhängigkeit der Flügeleigenschaften von der Flügelform, kann im Geschwindigkeitsfeld für Rauchgasströmungen ohne weiteres die ebene Platte herangezogen werden. Der Anstellwinkel zur Strömung soll bei einer solchen 90 grad oder kleiner sein, jedoch so zur Schwerkraft gestellt, dass sie einen Schüttwinkel zum Abgleiten der Rauchgaspartikel von 45 grad oder grösser aufweist. Ein Gitter aus ebenen Schaufeln, ein Streckenprofil also, kann im Winkel zur Gitternormalen so eingestellt werden, dass bei t=Schaufelabstand und I=Schaufellängen (evtl. oder bspw. als mittlerer Werte von Schaufeln diverser Langen) und dem Verhältnis t/I, im praktisch gesamten, in der Praxis vorkommenden Geschwindigkeitsfeld für Rauchgase in Kesselzugen, ausreichende Gitterwirkungszahlen erreicht werden können. Damit ist das Ziel einer Lösung für briete Anwendung durch den Einsatz von Schaufelgittern in Rauchgasumlenkungen erreicht.

Eine abgeleitete Variante der ebenen Platte ist die "geknickte" Platte mit einem stumpfen, im wesentlichen quer zur Strömungsrichtung stehenden Knickwinkel von bspw. zwischen 120 und 180 grad. Solch eine geknickte Platte entspricht immer noch der ebenen Platte, obschohn die Wirkung sich in Richtung einer gebogenen Schaufel entwickelt. In weiterer Konzequenz würde sich eine entsprechend polygonal geknickte Platte der ebenen annähern. Es zeigte sich aber, dass der Wirkungsgrad des Schaufelgitters sich verbessern lässt, wenn ein Teil der (ebenen) Schaufeln geknickt wird und zwar vorzugsweise die der Mittelwand M des Vertikalzuges näheren Schaufeln. Zweckmässig hat sich ein einziger Knick im zur Strömungsrichtung betrachtet oberen Drittelbereich der Schaufel erwiesen. Zwei und mehr Abknickungen an derselben Schaufeln bringen keinen besonderen vorteilhaften Effekt, verteuern aber deren Herstellung.

Die Figuren 4 und 5 zeigen noch zwei bevorzugte Ausführungsformen der Erfindung. Der Kesselzug 30 ist in einer Aufhängung 35 befestigt; er steht als Vertikalzug parallel zur Schwenkraft. Die Trennwand M teilt den Vertikalzug in einen Abwärtszug E und einen Aufwärtszug A, gemäss den Strömungspfeilen. Im Aufwärtszug ist ein Aggregat 40 angeordnet, bspw. ein Wärmeaustauscher, welcher vom Schaufelgitter S1/S2/S3 her angeströmt wird. Die Längen 1 der einzelnen Schaufeln S1, S2, S3 sind jeweils verschieden; sie nehmen gegen den äusseren Bereich der Strömung zu; dagegen ist der Abstand der Schaufeln zueinander konstant, sie sind äquidistant angeordnet. Im Unterschied zu Figur 4 haben die Schaufeln in Figur 5 am Strömungsausgang eine Abscheidekante K1, K2, K3, die jeweils senkrecht zur abgehenden Strömung steht: diese Abscheidekanten erschweren bis verhindern ein Mitreissen der ausgeschiedenen Partikel durch die Strömung. Sie unterstützen also den Partikelaustrag, wie dies oben schon erwähnt wurde.

In geraffter Darstellung zeigt die Erfindung folgende Eigenschaften und Merkmale: Es ist eine Einrichtung zur Verbesserung der Strömungsumlenkung von Rauchgas und der Flugascheabescheidung in einem Mehrzugkessel gekennzeichnet durch ein n-schaufeliges Schaufelgitter (S1/ S2/.../Sn) in der Umlenkung (U) des Vertikalzuges (30). Die Schaufeln (S1, S2,...Sn) des Schaufelgitters (S1/S2/.../Sn) in der Umlenkung (U) des Vertikalzuges (30) sind vorzugsweise im Uebergangsbereich des Aufwärtszuges (A) angeordnet und das Schaufelgitter (S1/S2/.../Sn) besteht aus ebenen Schaufeln (S1,S2,...,Sn).

Die Schaufeln (S1, S2,...Sn) weisen einen Anstellwinkel zur Strömung von kleiner oder gleich 90 grad und einen Neigungswinkel zur Schwerkraft von kleiner oder gleich 45 grad auf. Vorzugsweise ist der Anstellwinkel 90-80 grad und der Neigungswinkel gleich 20-40 grad beträgt.

Das t/I-Verhältnis ist in der Regel<1, wobei die Schaufellänge 1 bei verschiedenen Schaufellängen der Schaufeln (S1,S",...,Sn) einem Mittelwert und t einem mittlerer Schaufelabstand entspricht.

Vorzugsweise weisen die Schaufeln (S1,S2,...,Sn) am Abströmende eine Abstreifkante (K1,K2,...,Kn) auf, wobei der zwischen Schaufel und Abstreifkante eingeschlossene Winkel 90-45 grad beträgt.

## Patentansprüche

1. Einrichtung zur Schaffung einer homogen verteilten und gerichteten Rauchgasströmung nach einer Strömungsumlenkung und zur Flugascheabscheidung in einem Mehrzugkessel, bei welchem ein Schaufelgitter mit zwei oder mehr Schaufeln (S1,S2,...,Sn) in der Umlenkung (U) des Vertikalzuges (30) eingebaut ist, nach welchem ein Wärmeaustauscher im Aufwärtszug angeordnet ist, dadurch gekennzeichnet, dass die Schaufeln (S1,S2,...Sn) des Schaufelgitters im Uebergangsbereich des Aufwärtszuges (A) angeordnet und eben mit geradem Profil ausgebildet sind sowie zur Strömung der Rauchgaspartikel einen Anstellwinkel von kleiner oder gleich 90° und zur Richtung der Schwerkraft der Rauchgespartikel einen Neigungswinkel von kleiner oder gleich 45° aufweisen.

2. Einrichtung nach Anspruch 1, dadurch gekennzeichnet, dass das Verhältnis der Schaufelteilung zur Schaufellänge t/I kleiner als 1 ist, wobei die Schaufellänge I bei verschiedenen Schaufellängen der Schaufeln (S1,S2,...Sn) ein Mittelwert und t ein mittlerer Schaufelabstand ist.

3. Einrichtung nach Anspruch 1 oder 2, dadurch gekennzeichnet, dass die Schaufeln (S1,S2,...,Sn) am Abströmende eine Abstreifkante (K1,K2,...Kn) aufweisen, wobei der zwischen Schaufen und Abstreifkante eingeschlossene Winkel 90-45⁰ beträgt.

## Revendications

1. Dispositif pour réaliser un écoulement réparti d'une façon homogène et dirigé après déviation de l'écoulement, et pour séparer les cendres volantes dans une chaudière à plusieurs évents, pour lequel une grille à ailettes, comportant deux ou plusieurs ailettes (S1,S2,...,Sn) est installée dans la déviation (U) de l'évent vertical (30), après lequel un échangeur de chaleur est disposé dans l'évent montant, caractérisé en ce que les ailettes (S1,S2,...,Sn) de la grille à ailettes sont disposées dans la zone de transition de l'évent montant (A), en ce que ces ailettes sont réalisées planes avec en profil rectiligne, et présentent, par rapport au courant des particules des gaz de fumée, un angle d'incidence inférieur ou égal à 90° et, par rapport à la direction de la pesanteur des particules des gaz de fumée, un angle d'inclinaison inférieur ou égal à 45°.

2. Dispositif suivant la revendication 1, caractérisé en ce que le rapport t/l de l'écartement des ailettes à la longueur des ailettes est plus petit que 1, la longueur de l'ailette I, dans le cas d'ailettes (S1,S2,...,Sn) de longueurs différentes, correspondant à une valeur moyenne, et t à une distance moyenne des ailettes.

3. Dispositif suivant la revendication 1 ou la revendication 2, caractérisé en ce que les ailettes (S1,S2,...,Sn) présentent à leur extrémité aval une arête de décendrage (K1,K2,...,Kn), l'angle compris entre l'ailette et l'arête de décendrage étant de 90 à 45°.

## Claims

1. Device for the production of a homogeneously distributed and directed flow of flue gas following a flow deflection and for the flue dust separation in a multiple draw tank, in which a cascade with two or more shovels (S1,S2,...,Sn) in the deflection (U) of the vertical flue draw (30) is built in, after which a heat exchanger is located in the ascending current, characterized in that the shovels (S1,S2,...,Sn) of the cascade are located in the transition region of the ascending draw (A) and level with straight profile and for the flow of flue gas particles with an angle of incidence smaller than or equal to 90° and a slope angle smaller than or equal to 45°.

2. Device according to claim 1, characterized in that the proportion t/I of the spacing of blades to the length thereof is smaller than 1, and that the shovel length I for different lengths of the shovels (S1,S2,...,Sn) is an average value and t a medium shovel distance.

3. Device according to claim 1 or 2, characterized in that the shovels (S1,S2,...,Sn) at the descending flow and have a wiper (K1,K2,...,Kn), and that the angle between the shovels and said wiper is from 90 to 45°.
